# EUROPÄISCHE PATENTSCHRIFT

(11) **EP 0 603 883 B1**
(45) Veröffentlichungstag und Bekanntmachung des Hinweises auf die Patenterteilung: **20.09.2000**
(21) Anmeldenummer: 93120794.8
(22) Anmeldetag: 23.12.1993
(51) Int. Cl.: E01B 7/02

(54) **Zunge**
Tongues
Aiguillage

(30) Priorität: 24.12.1992 DE 4244010
(43) Veröffentlichungstag der Anmeldung: 29.06.1994
(73) Patentinhaber: BWG Butzbacher Weichenbau Gesellschaft mbH & Co. KG, D-35510 Butzbach (DE)
(72) Erfinder: Heinze, Friedbert, D-99869 Uelleben (DE); Nuding, Erich, D-73434 Aalen (DE); Wojtek, Friedhelm, D-49205 Hasbergen (DE)
(74) Vertreter: Stoffregen, Hans-Herbert, Dr. Dipl.-Phys.

(56) Entgegenhaltungen:
- CH-A- 369 160
- DE-A- 4 201 757

## Beschreibung

Die Erfindung bezieht sich auf eine Zunge, die unverschweißt und über einen Schrägstoß in eine Anschlußschiene übergeht, wobei die Zunge und die Anschlulßschiene über ein Verbindungselement lösbar verbunden sind.

Normalerweise sind Zungen von Kreuzungen oder Weichen mit den in diese übergehenden Anschlußschienen verschweißt. Hierdurch ergibt sich der Nachteil, daß es erhebliche Probleme bereitet, Zungen aus hochverschleißfesten Materialien wie Mangan herzustellen, da diese nur schwer mit den aus Stahl bestehenden Anschluß- oder Regelschienen verschweißbar sind.

Durch das Verschweißen von Zunge und Anschlußschiene bedingt sind erhebliche Montagezeiten erforderlich, um z.B. eine verschlissene oder beschädigte Zunge auszuwechseln.

Es ist eine Zungengelenkanordnung bekannt, bei der die Zunge von einer klammerartigen Halterung aufgenommen ist, die drehbar gelagert ist.

Eine Zunge der eingangs genannten Art ist der EP 0 144 034 B1 zu entnehmen. Dabei sind Zunge und Einsteckschiene über eine Distanzlasche verschraubt. Den US 1,000,233 und US 1,059,189 sind verschiedene Vorschläge zum Verbinden von Rillenschienenabschnitten zu entnehmen. Dabei werden Schraubverbindungen oder Klammern benutzt.

Der vorliegenden Erfindung liegt das Problem zugrunde, eine Zunge mit in diese übergehender Anschlußschiene derart auszubilden, daß einerseits beliebige Materialien für die Zunge benutzt werden können, ohne daß auf Schweißbedingungen zu achten ist, und daß andererseits ein einfacher Austausch von Zungen erfolgen kann, ohne daß das entsprechende Gleis über einen großen Zeitraum außer Betrieb gesetzt werden muß.

Das Problem wird erfindungsgemäß im wesentlichen dadurch gelöst, daß das Verbindungselement eine mittelbar oder unmittelbar ortsfest mit der Anschlußschiene verbundene Halterung ist, die die Zunge abschnittsweise aufnimmt, und daß die Zunge mit der Halterung kraftschlüssig über zumindest ein Keilement verbunden ist. Dabei wird die Zunge mit der auch als Adapter zu bezeichnenden Halterung vorzugsweise über eine Doppelkeilklemmplatte verbunden.

Durch die erfindungsgemäße Lehre ist sichergestellt, daß auf einfache, jedoch sichere Weise die Zunge mit der Anschlußschiene unverschweißt zusammengefügt wird, ohne daß die Gefahr besteht daß sich im Übergangsbereich ein den Fahrkomfort beeinflussender und zu einem Verschleiß führender Stoß ausbildet. Vielmehr wird die Zunge derart von der Halterung bzw. dem Adapter aufgenommen, daß ein bündiger Übergang von der Anschlußschiene zur Zunge erfolgt. Dies wird dadurch sichergestellt, daß die Halterung in bezug auf die Anschlußschiene unverrückbar angeordnet ist und die Zunge selbst derart festlegt, daß eine Längenverschiebbarkeit nicht möglich ist. Hierzu können neben der Doppelkeilklemmplatte zusätzliche Wanderschütze vorgesehen sein.

Durch die lösbare Anordnung der Zunge ist ein problemloser Austausch gegeben, so daß ohne Schwierigkeiten beschädigte oder verschlissene Zungen ausgewechselt werden können, ohne daß es zeitaufwendiger Arbeiten bedarf.

In Ausgestaltung der Erfindung ist vorgesehen, daß die Zunge einen keilförmigen Stegbereich aufweist, der sich zumindest abschnittsweise innerhalb der Halterung erstreckt und an dem außenseitig das Keilelement anliegt.

Die Halterung selbst besteht vorzugsweise aus einem sich zu beiden Seiten vom Anschlußschienensteg erstreckenden Block, der oberseitig eine rinnenartige Aufnahme für die Zunge aufweist. Des weiteren setzt sich die Halterung aus zwei Abschnitten unterschiedlicher Breiten zusammen, von denen der schmalere Abschnitt entlang des Anschlußschienenstegs verläuft und der breite Abschnitt sich vor dem Schrägstoß erstreckt.

Um eine sichere und feste Verbindung zwischen der Halterung und der Anschlußschiene sicherzustellen, ist der Anschlußschienensteg z.B. durch Laschen verstärkt, die ihrerseits zumindest teilweise mit der Halterung verschweißt sind.

Ist im Schienenkopfbereich der Übergang zwischen Anschlußschiene und Zunge als Schrägstoß vorzugsweise mit einem Winkel von 30° bezogen auf eine senkrecht zur Längsachse der Anschlußschiene verlaufenden Ebene ausgebildet, so enden Anschlußschienensteg und/oder -fuß zungenseitig stumpf, wobei vorzugsweise zumindest der Anschlußschienenfuß stirnseitig mit der Halterung verschweißt ist.

Um die Klemmelemente wie Doppelkeilklemmplatten sicher in der Halterung zu befestigen und um den erforderlichen Kraftschluß zur Zunge zu erreichen, ist vorgesehen, daß in der Halterung eine T-Nut zur Aufnahme von zumindest einer Mutter verläuft, in die ein von dem Keilelement ausgehendes Schraubenelement eingreift.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden bevorzugten Ausführungsbeispiels.

Es zeigen:
- Fig. 1: eine perspektivische Darstellung eines Anschlußschienen-Zungen-Übergangs mit teilweise weggebrochener Halterung für die Zunge,
- Fig. 2: einen Abschnitt der Anschlußschiene nach Fig. 1 mit mit dieser verbundenen Halterung,
- Fig. 3: eine Schnittdarstellung der Halterung gemäß Fig. 1 und 2 mit in dieser angeordneter Zunge und
- Fig. 4: eine perspektivische Darstellung der Anschlußschiene mit von dieser ausgehender Halterung in einer gegenüber der Fig. 2 um 180° gedrehten Ansicht.

In den Figuren, in denen gleiche Elemente mit gleichen Bezugszeichen versehen sind, wird ein Weichenausschnitt eines Straßenbahngleises mit Übergangsbereich zwischen Anschlußschiene (10) in Form einer Rillensehiene und einer Zunge (12) dargestellt. Selbstverständlich ist die erfindungsgemäße Lehre auch für übliche Weichen oder Kreuzungen mit ansonsten bekannten Schienen wie z.B. Vignolschienen realisierbar.

Abweichend vom vorbekannten Stand der Technik ist die Zunge (12) mit der Anschlußschiene (10) nicht verschweißt. Vielmehr erfolgt eine lösbare Verbindung über eine auch als Zungenadapter zu bezeichnende Halterung (14), die nachstehend näher beschrieben wird.

Zwischen der Anschlußschiene (10) und Zunge (12) verläuft ein Schrägstoß (16) von vorzugsweise 30° betrachtet in bezug auf eine die Längsrichtung der Anschlußschiene (10) senkrecht schneidende Ebene.

Die Anschlußschiene (10) weist einen üblichen Aufbau auf, umfasst also Schienenkopf (18) und eine über eine Rille (20) beabstandete Kante (22), Schienensteg (24) sowie Schienenfuß (26). Der Schienenfuß (26) ist auf einer Grundplane (28) verschraubt. Von der Grundplatte (28) geht über ein nicht näher bezeichnetes Abstandselement eine Gleitplatte (30) für die Weichenzunge (12) aus.

Die Halterung (14) ist auf dein Schienenfuß (26) bzw. Stützplatten (32) angeordnet, die ihrerseits von der Grundplatte (28) ausgehen. Die Befestigung der Halterung (14) ist so gewählt, daß sie unverrückbar zu der Anschlußschiene (10) verläuft. Hierdurch ist gewährleistet, daß die in nachstehend beschriebener Weise von der Halterung (14) ausgehende Zunge (12) auch in bezug auf die Anschlußschiene (10) unverrückbar ist.

Die Halterung besteht aus einem Block (14), der sich zu beiden Seiten des Anschlußschienenstegs (24) erstreckt, wobei ein schmalerer Abschnitt (34) gegebenenfalls über Verstärkungslaschen (36) entlang einer der Seiten des Stegs verläuft, und zwar entlang der Fläche (38), die unterhalb des Schienenkopfes (18) verläuft. Der sich an den schmalen Abschnitt (34) anschließende breitere Abschnitt (40) liegt an den Stirnflächen von Schienensteg (24) und Schienenfuß (26) an, die im Bereich des Schrägstoßes (16) von Schienenkopf (18) und Zunge (12) stumpf enden und in Fig. 4 mit den Bezugszeichen (42) und (44) versehen sind.

Zwischen den Abschnitten (34) und (40) der Halterung (14) ist folglich eine Stufe ausgebildet, die an den Stirnflächen (42) bzw. (44) von Schienensteg (24) und Schienenfuß (26) anliegt und mit diesen verschweißt sein kann.

Auch erkennt man in Fig. 4, daß nicht nur entlang der Fläche (38) des Schienenstegs (24), sondern auch entlang der gegenüberliegenden Fläche (46) Verstärkungslaschen (48) angeordnet sind, deren Stirnflächen ihrerseits -wie die des Stegs (24) bzw. des Fußes (26)- mit dem Abschnitt (40) der Halterung verschweißt ist. Dies soll durch das Bezugszeichen (50) in Fig. 4 verdeutlicht werden.

Die Halterung (14) weist eine rinnenförmige Aufnahme (52) auf, der auf der der Fläche (38) der Anschlußschiene zugewandten Seite einen hochgezogenen Rand (54) aufweist, dessen Innenfläche (56) schräg nach innen verläuft.

Auf der der gegenüberliegenden Fläche (46) des Stegs (24) zugewandten Seite weist die Halterung (14) einen der Geometrie der Kante (22) der Anschlußschiene (10) angepassten Rand (58) auf, der plan an der Stirnfläche (60) der Kante (22) der Anschlußschiene (10) anliegt und mit diesem verschweißt ist.

Der Rand (58) folgt ferner teilweise der Geometrie der Rille (20) der Anschlußschiene (10), wie dies die Schnittdarstellung in Fig. 2 verdeutlicht.

In die rinnenförmige Aufnahme (52) wird nun die Zunge (12) derart eingesetzt, daß deren Kopf (62) bündig in den Schienenkopf (10) übergeht. Innerhalb der Aufnahme (52) erstreckt sich ferner ein Steg (64), dessen dem außenseitigen Rand (54) zugewandte Fläche (66) in Richtung dieser verläuft, so daß die inneren Begrenzungsflächen von Steg (64) und Rand (54) keilförmig aufeinanderzulaufen.

Zum Festlegen der Weichenzunge (12) wird nun zwischen dem Steg (64) und dem Rand (54) eine Doppelkeilklemmplatte (68) angeordnet und in Richtung der Bodenfläche der Halterung (44) mittels Schrauben (70) angezogen. Hierzu verläuft in der Halterung (14) eine T-Nut (72), in der Muttern (74) angeordnet sind, die von den Schrauben (70) durchsetzt wird. Alternativ besteht auch die Möglichkeit, daß in dem Block Gewinde eingeschnitten sind.

Die erfindungsgemäße Halterung nimmt lösbar die Weichenzunge auf, ohne daß die von verschweißten Verbindungen zwischen Anschlußschiene und Zunge gegebenen Vorteile verlassen werden. Hierzu wird die Weichenzunge (12) mittels eines Klemmelementes wie Doppelkeilklemmplatte in der Halterung (14) unverrückbar festgelegt, die ihrerseits ortsunveränderbar zu der Anschlußschiene (10) angeordnet ist. Ferner wird die Halterung (14) mit von der Anschlußschiene (10) bzw. dem Steg (24) ausgehenden Verstärkungslaschen (48) verschweißt.

Um zusätzlich auszuschließen, daß die Weichenzunge (12) in Längsrichtung wandern kann, sind in ihrem Steg (64) Auskammerungen (78) vorgesehen, um Wanderschütze (76) einpassen zu können.

## Patentansprüche

1. Zunge (12), die unverschweißt und über einen Schrägstoß (16) in eine Anschlußschiene (10) übergeht, wobei die Zunge und die Anschlußschiene über ein Verbindungselement (14) lösbar miteinander verbunden sind,
**dadurch gekennzeichnet**,
daß das Verbindungselement eine mittelbar oder unmittelbar ortsfest mit der Anschlußschiene (10) verbundene Halterung ist, die die Zunge abschnittsweise aufnimmt, und daß die Zunge mit der Halterung kraftschlüssig über zumindest ein Keilelement (68) verbunden ist.

2. Zunge nach Anspruch 1,
**dadurch gekennzeichnet**,
daß das Keilelement (68) eine Doppelkeilklemmplatte ist.

3. Zunge nach Anspruch 1 oder 2,
**dadurch gekennzeichnet**,
daß die Zunge (12) einen innerhalb der Halterung (14) verlaufenden Stegabschnitt (64) aufweist, an dem außenseitig das Keilelement (68) anliegt.

4. Zunge nach zumindest einem der vorhergehenden Ansprüche,
**dadurch gekennzeichnet**,
daß die Zunge (12) gegenüber der Halterung (14) über zumindest einen Wanderschutz (76, 78) gesichert ist.

5. Zunge nach zumindest einem der vorhergehenden Ansprüche,
**dadurch gekennzeichnet**,
daß die Halterung (14) aus einem sich zu beiden Seiten vom Anschlußschienensteg (24) erstreckenden Block besteht, der oberseitig eine rinnenartige Aufnahme (52) für die Zunge (12) aufweist.

6. Zunge nach zumindest einem der vorhergehenden Ansprüche,
**dadurch gekennzeichnet**,
daß sich die Halterung (14) in Längsrichtung von der Zunge (12) bzw. der Anschlußschiene (10) betrachtet aus zwei Abschnitten (34, 40) zusammensetzt, von denen der schmalere Abschnitt (34) entlang einer Fläche (38) des Anschlußschienenstegs (24) verläuft und der breitere Abschnitt (40) sich vor dem Schrägstoß (16) erstreckt.

7. Zunge nach zumindest einem der vorhergehenden Ansprüche,
**dadurch gekennzeichnet**,
daß der Anschlußschienensteg (24) Verstärkungen wie Laschen (36, 48) aufweist, die zumindest teilweise mit der Halterung (14) verschweißt sind.

8. Zunge nach zumindest einem der vorhergehenden Ansprüche,
**dadurch gekennzeichnet**,
daß Anschlußschienensteg und/oder -fuß (24, 26) zungenseitig stumpf endet und zumindest der Schienensteg stirnseitig mit der Halterung (14) verschweißt ist.

9. Zunge nach zumindest einem der vorhergehenden Ansprüche,
**dadurch gekennzeichnet**,
daß in der Halterung (14) eine T-Nut (72) zur Aufnahme von zumindest einer Mutter (74) verläuft, in die ein von dem Keilelement (68) ausgehendes Schraubelement (70) eingreift.

10. Zunge (12), die unverschweißt und über einen Schrägstoß (16) in eine Anschlußschiene (10) übergeht, wobei die Zunge und die Anschlußschiene über ein Verbindungselement (14) lösbar miteinander verbunden sind,
**dadurch gekennzeichnet**,
daß das Verbindungselement eine mittelbar oder unmittelbar ortsfest mit der Anschlußschiene (10) verbundene Halterung (14) ist, die die Zunge abschnittsweise aufnimmt, und daß die Zunge mit der Halterung kraftschlüssig über zumindest ein Keilelement (68) verbunden ist, wobei das Keilelement an einem Stegbereich (64) der Zunge und diesem zugewandten Randbereich (54) der Halterung anliegt und in Richtung Bodenfläche der Halterung angezogen ist.

## Claims

1. Tongue (12) which merges into a connecting rail (10) in a non-welded manner and via an oblique joint (16), the said tongue and connecting rail being connected detachably to one another via a connecting element (14),
characterised in that
the connecting element is a holding device which is connected indirectly or directly to the connecting rail (10) in a permanent manner and receives the tongue in sections, and that the tongue is frictionally connected to the holding device via at least one wedging element (68).

2. Tongue according to claim 1,
characterised in that
the wedging element (68) is a double-wedge clamping plate.

3. Tongue according to claim 1 or 2,
characterised in that
the tongue (12) has a web section (64) which extends inside the holding device (14) and against the outer side of which the wedging element (68) abuts.

4. Tongue according to at least one of the preceding claims,
characterised in that
the tongue (12) is secured in relation to the holding device (14) via at least one anti-creep device (76, 78).

5. Tongue according to at least one of the preceding claims,
characterised in that
the holding device (14) consists of a block which extends on either side of the web (24) of the connecting rail and has, on its upper side, a channel-like receptacle (52) for the tongue (12).

6. Tongue according to at least one of the preceding claims,
characterised in that
the holding device (14) is made up, viewed in the longitudinal direction of the tongue (12) or of the connecting rail (10), of two sections (34, 40) of which the narrower section (34) extends along one face (38) of the web (24) of the connecting rail, and the broader section (40) extends in front of the oblique joint (16)

7. Tongue according to at least one of the preceding claims,
characterised in that
the web (24) of the connecting rail has reinforcements such as fishplates (36, 48), at least some of which are welded to the holding device (14).

8. Tongue according to at least one of the preceding claims,
characterised in that
the web and/or foot (24, 26) of the connecting rail terminates in a blunt manner on the tongue side, and at least the web of the rail is welded on the end face to the holding device (14).

9. Tongue according to at least one of the preceding claims,
characterised in that
a T-groove (72) for receiving at least one nut (74), in which a screw element (70) emanating from the wedging element (68) engages, extends in the holding device (14).

10. Tongue (12) which merges into a connecting rail (10) in a non-welded manner and via an oblique joint (16), the said tongue and connecting rail being connected detachably to one another via a connecting element (14),
characterised in that
the connecting element is a holding device (14) which is connected indirectly or directly to the connecting rail (10) in a permanent manner and receives the tongue in sections, and that the tongue is frictionally connected to the holding device via at least one wedging element (68), the said wedging element abutting against a web region (64) of the tongue and a rim region (54) of the holding device, which rim region faces towards the said web region, and being tightened in the direction of the bottom face of the said holding device.

## Revendications

1. Aiguille (12) d'aiguillage, se poursuivant sans soudure à travers un joint oblique (16) dans un rail de raccordement (10) l'aiguille et le rail étant reliés de manière amovible par un élément de liaison (14),
caractérisée en ce que
l'élément de liaison est une attache, reliée directement ou indirectement en position fixe au rail de raccordement (10), pour recevoir en partie l'aiguille, qui lui est reliée à force par au moins un élément en coin (68).

2. Aiguille selon la revendication 1,
caractérisée en ce que
l'élément en coin (68) est une plaque de serrage à double coin.

3. Aiguille selon la revendication 1 ou 2,
caractérisée en ce que
l'aiguille (12) comprend un segment (64) d'âme logé à l'intérieur de l'attache (14) et sur laquelle s'applique par l'extérieur l'élément en coin (68).

4. Aiguille selon au moins l'une quelconque des revendications précédentes,
caractérisée en ce que
l'aiguille (12) a sa position par rapport à l'attache (14) assurée par au moins un anticheminant (76, 78).

5. Aiguille selon au moins l'une quelconque des revendications précédentes,
caractérisée en ce que
l'attache (14) est constituée par un bloc s'étendant des deux côtés de l'âme du rail de raccordement (24) et présentant en haut un logement (52) en forme de rigole pour recevoir l'aiguille (12).

6. Aiguille selon au moins l'une quelconque des revendications précédentes,
caractérisée en ce que
l'attache (14), observée selon la direction longitudinale de l'aiguille (12) et du rail de raccordement (10) est composée de deux parties (34, 40) dont la plus étroite (34) s'étend le long d'une surface (38) de l'âme du rail de raccordement (24), tandis que la partie plus large (40) se trouve devant le joint oblique (16).

7. Aiguille selon au moins l'une quelconque des revendications précédentes,
caractérisée en ce que
l'âme (24) du rail de raccordement présente des renforts tels que des pattes (36, 48) soudées au moins partiellement à l'attache (14).

8. Aiguille selon au moins l'une quelconque des revendications précédentes,
caractérisée en ce que
l'âme du rail de raccordement et/ou son pied (24, 26) se termine droit du côté de l'aiguille et au moins l'âme est soudée frontalement à l'attache (14).

9. Aiguille selon au moins l'une quelconque des revendications précédentes,
caractérisée en ce qu'
à l'intérieur de l'attache (14), court une rainure en forme de T pour recevoir au moins un écrou (74) dans lequel est en prise un élément fileté (70) partant de l'élément en coin (68).

10. Aiguille (12) se poursuivant sans soudure à travers un joint oblique (16) dans un rail de raccordement (10), l'aiguille et le rail étant reliés de manière amovible par un élément de liaison (14),
caractérisée en ce que
l'élément de liaison est une attache (14) reliée directement ou indirectement en position fixe au rail de raccordement (10) et recevant une partie de l'aiguille qui lui est reliée à force par au moins un élément en coin (68), cet élément en coin, étant appliqué sur une zone (64) de l'âme de l'aiguille et sur la zone marginale (54) de l'attache située en regard, en étant tiré vers la face inférieure de l'attache.
